# FASCICULE DE BREVET EUROPEEN

(11) **EP 3 623 564 B1**
(45) Date de publication et mention de la délivrance du brevet: **27.10.2021**
(21) Numéro de dépôt: 19196437.8
(22) Date de dépôt: 10.09.2019
(51) Int. Cl.: E06B 9/17, E06B 9/70, E05F 15/48, E05F 15/67, E06B 9/06, E06B 9/68, E06B 9/88, E06B 9/86

(54) **DISPOSITIF DE FERMETURE OU D'OCCULTATION AVEC TABLIER ET SYSTÈME ANTI-EFFRACTION**
SCHLIESS- UND VERDUNKELUNGSVORRICHTUNG MIT SCHUTZGITTER UND EINBRUCHSICHERUNGSSYSTEM
CLOSING OR CONCEALING DEVICE WITH APRON AND BREAK-IN PREVENTION SYSTEM

(30) Priorité: 13.09.2018 FR 1858243; 06.12.2018 FR 1872468
(43) Date de publication de la demande: 18.03.2020
(73) Titulaire: BHG, 68220 Attenschwiller (FR)
(72) Inventeur: BIRKER, Arnaud, 68440 Dietwiller (FR)
(74) Mandataire: Cabinet Bleger-Rhein-Poupon

(56) Documents cités:
- EP-A1- 1 018 592
- EP-A1- 2 112 321
- WO-A1-00/50723
- DE-U1-202005 005 273

## Description

La présente invention a trait à un dispositif de fermeture ou d'occultation pour une construction.

Cette invention a trait au domaine du bâtiment et, plus La présente invention a trait à un dispositif de fermeture ou d'occultation pour une construction.

Cette invention a trait au domaine du bâtiment et, plus particulièrement, au domaine de la fabrication des dispositifs conçus pour fermer une ouverture que comporte une construction ou conçues pour occulter une pièce d'une telle construction. En fait, cette invention trouvera une application particulièrement appropriée dans le cadre d'une porte de garage ou d'un volet roulant sans que la présente invention n'y soit aucunement limitée.

L'on connait, d'ores et déjà, des dispositifs de fermeture constitués par une porte de garage. Un tel dispositif de fermeture comporte un tablier de porte de garage apte à refermer un tel garage. Un tel tablier comporte au moins une portion sous la forme d'un panneau rigide, et bascule entre une position fermée et une position ouverte du garage. Ce dispositif de fermeture comporte, encore, des coulisses latérales qui sont rendues solidaires de la maçonnerie, et à l'intérieur desquelles se déplacent des galets qui équipent, latéralement, une extrémité (notamment inférieure) du tablier. Ce dispositif de fermeture comporte, aussi, un système de compas, qui raccorde le tablier à la maçonnerie, et qui guide ce tablier lors des manœuvres d'ouverture et de fermeture. Un tel dispositif de fermeture présente des inconvénients, en particulier en ce qui concerne la sécurité du garage refermé par ce dispositif de fermeture. En effet, une tentative d'effraction, qui consiste à exercer une action sous le tablier, a pour effet de provoquer le soulèvement de ce tablier qui bascule et permet, ainsi, l'ouverture du garage.

L'on connait, également, des dispositifs d'occultation constitués par un volet roulant, qui complète une porte, une fenêtre, une porte-fenêtre ou analogue, et qui permet d'occulter l'intérieur d'une pièce ou au moins en partie d'assombrir l'intérieur d'une telle pièce. Un tel dispositif d'occultation comporte un tablier de volet roulant qui comporte une pluralité de portions qui sont articulées deux à deux dont une portion finale. Ces portions de tablier sont constituées, chacune, par une lame de tablier de volet roulant. Ce dispositif d'occultation comporte, encore, d'une part, un tube d'enroulement sur lequel s'enroulent et à partir duquel se déroulent les lames du tablier et, d'autre part, des moyens d'entraînement de ce tube d'enroulement. La demande de brevet européen EP 1 018 592 A1 divulgue un tel dispositif d'occultation.

Un tel tablier peut comporter des portions sous forme de lames ajourées qui autorisent une fermeture de ce tablier sur ajours, c'est-à-dire en sorte qu'il présente des ajours afin de laisser entrer la lumière à l'intérieur de la pièce. Dans cette position de fermeture sur ajours, les lames sont mobiles les unes par rapport aux autres ce qui permet, lors d'une tentative d'effraction et sous l'effet d'une action exercée sous la lame finale du tablier, de soulever ce tablier de manière suffisante pour permettre à une personne de s'introduire à l'intérieur de la pièce.

Un tel dispositif d'occultation peut, aussi, comporter un système anti-effraction qui comporte au moins un moyen de raccordement pour raccorder le tablier au tube d'enroulement. Lors d'une tentative d'effraction et sous l'effet d'une action exercée sous la lame finale, ce moyen de raccordement adopte une configuration particulière qui assure le blocage du tablier et empêche ce tablier de remonter. Ce système anti-effraction présente, cependant, de nombreux inconvénients. En particulier, ce système anti-effraction est inopérant lorsque le tablier est fermé sur ajours ou lorsque ce tablier est partiellement fermé.

La présente invention se veut de remédier aux inconvénients des dispositifs de fermeture ou d'occultation de l'état de la technique.

A cet effet, l'invention concerne un dispositif de fermeture ou d'occultation pour une construction. Ce dispositif comporte, d'une part, un tablier et, d'autre part, un système anti-effraction qui comporte :
- un moyen de blocage, que comporte le tablier, qui est mobile en déplacement par rapport à ce tablier, ceci entre une position inactive de blocage et une position active de blocage ;
- au moins un moyen de blocage complémentaire, que comporte le tablier, qui, d'une part et en position inactive de blocage dudit moyen de blocage, est mobile en déplacement par rapport à ce tablier, ne coopère pas avec ce moyen de blocage, et adopte une position inactive de blocage, et qui, d'autre part et uniquement en position active de blocage dudit moyen de blocage, coopère avec ce moyen de blocage et adopte une position active de blocage ;
- un moyen d'actionnement, que comporte le tablier, et qui est pour actionner le déplacement du moyen de blocage de la position inactive de blocage à la position active de blocage, ceci en cas d'effraction ;
- au moins un moyen d'immobilisation, que comporte le tablier, qui est mobile en déplacement par rapport à ce tablier, qui est solidaire en déplacement dudit au moins un moyen de blocage complémentaire, et qui, en position active de blocage dudit moyen de blocage, adopte une position active d'immobilisation ;
- au moins un moyen d'immobilisation complémentaire, qui est destiné à être rendu solidaire fixement de la construction, et qui coopère, chacun, avec ledit au moins un moyen d'immobilisation.

Une autre caractéristique concerne le fait que le tablier comporte une cavité interne à l'intérieur de laquelle sont logés au moins ledit moyen de blocage et ledit au moins un moyen de blocage complémentaire.

Encore une autre caractéristique consiste en ce que ce dispositif de fermeture ou d'occultation comporte un organe élastique, qui comporte le moyen de blocage, qui est solidaire fixement du tablier, et qui coopère avec le moyen d'actionnement, ceci pour actionner le déplacement de ce moyen de blocage et/ou de ce moyen d'actionnement.

Une caractéristique additionnelle concerne le fait que le dispositif de fermeture ou d'occultation comporte une roue, qui est mobile en rotation autour d'un axe ainsi que par rapport au tablier, et qui comporte ledit au moins un moyen de blocage complémentaire.

Encore une autre caractéristique concerne le fait que le dispositif de fermeture ou d'occultation comporte un galet, qui est mobile en rotation autour d'un axe ainsi que par rapport au tablier, et qui comporte ledit au moins un moyen d'immobilisation.

Une caractéristique additionnelle consiste en ce que le dispositif de fermeture ou d'occultation comporte au moins une crémaillère qui comporte ledit au moins un moyen d'immobilisation complémentaire.

Encore une autre caractéristique consiste en ce que le dispositif de fermeture ou d'occultation comporte au moins une coulisse, qui est destinée à être rendue solidaire fixement de la construction, et à l'intérieur de laquelle est localisé ledit au moins un moyen d'immobilisation et/ou ledit au moins un moyen d'immobilisation complémentaire.

Finalement, le dispositif de fermeture ou d'occultation comporte, d'une part, une barre palpeuse qui constitue au moins en partie le moyen d'actionnement et, d'autre part, des moyens de montage en déplacement de cette barre palpeuse par rapport au tablier, plus particulièrement sur ce tablier.

Ainsi, le dispositif de fermeture ou d'occultation selon l'invention comporte un système anti-effraction. La présence d'un tel système anti-effraction permet, avantageusement, et lors d'une tentative d'effraction consistant à exercer une action sous le tablier de ce dispositif de fermeture ou d'occultation (notamment sous une portion finale de ce tablier), d'immobiliser ce tablier et d'empêcher la remontée de ce tablier.

Dans ce dispositif de fermeture ou d'occultation, d'une part, le tablier (notamment la partie inférieure de ce tablier, une section finale de ce tablier ou une lame finale de ce tablier) comporte ledit moyen de blocage, ledit au moins un moyen de blocage complémentaire et ledit au moins un moyen d'immobilisation du système anti-effraction et, d'autre part, ledit au moins un moyen d'immobilisation complémentaire est solidaire fixement de la construction. Ceci permet, avantageusement et lorsqu'une action est exercée sous le tablier du dispositif de fermeture ou d'occultation, d'actionner le déplacement du moyen de blocage (par l'intermédiaire du moyen d'actionnement) qui passe de la position inactive de blocage à la position active de blocage dans laquelle ce moyen de blocage coopère avec ledit au moins un moyen de blocage complémentaire qui adopte une position active de blocage. Ledit au moins un moyen d'immobilisation, en prise avec ledit au moins un moyen de blocage complémentaire, adopte une position active d'immobilisation. De par la coopération dudit au moins un moyen d'immobilisation avec ledit au moins un moyen d'immobilisation complémentaire, cette position active d'immobilisation permet d'assurer immédiatement l'immobilisation de ce tablier. De plus et de manière avantageuse, une telle immobilisation du tablier peut être assurée quelle que soit la position (fermeture complète, fermeture partielle) de ce tablier et quelle que soit sa configuration (notamment en fermeture sur ajours).

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
[Fig.1] est une vue schématisée, en perspective et en coupe partielle d'une partie d'un dispositif de fermeture ou d'occultation conforme à l'invention.
[Fig.2] est une vue schématisée, en perspective, en coupe partielle et correspond à un détail du dispositif de fermeture ou d'occultation qui a été illustré figure 1, ceci en l'absence de contrainte d'effraction.
[Fig.3] est une vue schématisée, en perspective, en coupe partielle et correspond à une partie du dispositif de fermeture ou d'occultation illustré figure 2, ceci en l'absence de contrainte d'effraction.
[Fig.4] est une vue schématisée et de côté d'une partie du dispositif de fermeture ou d'occultation illustré figures 1 à 3, ceci en l'absence de contrainte d'effraction.
[Fig.5] est une vue schématisée, en perspective, en coupe partielle et correspond à un détail du dispositif de fermeture ou d'occultation qui a été illustré figure 1, ceci en présence d'une contrainte d'effraction.
[Fig.6] est une vue schématisée, en perspective, en coupe partielle et correspond à une partie du dispositif de fermeture ou d'occultation illustré figure 5, ceci en présence d'une contrainte d'effraction.
[Fig.7] est une vue schématisée et de côté d'une partie du dispositif de fermeture ou d'occultation, ceci en présence d'une contrainte d'effraction.

La présente invention concerne le domaine du bâtiment et, plus particulièrement, le domaine de la fabrication des dispositifs conçus, soit pour fermer une ouverture que comporte une construction, soit pour occulter l'intérieur d'une pièce que comporte une telle construction ou pour au moins en partie assombrir l'intérieur d'une telle pièce.

L'invention concerne, alors, un dispositif de fermeture ou d'occultation 1 pour une telle construction.

Selon un premier type de réalisation, cette invention concerne un dispositif de fermeture 1, qui peut être constitué par une porte de garage, et qui comporte un tablier 2 (plus particulièrement un tablier de fermeture 2) qui referme une ouverture que comporte la construction.

Selon un premier mode de réalisation de ce premier type de réalisation, ce dispositif de fermeture 1 est constitué par une porte de garage de type basculante. Un tel dispositif de fermeture 1 comporte, alors, un tablier 2 (plus particulièrement un tablier de fermeture) qui adopte la forme d'un panneau rigide qui bascule entre une position d'ouverture et une position de fermeture de l'ouverture de la construction. Ce tablier 2 présente une partie inférieure (notamment une extrémité inférieure) qui est destinée à venir se positionner à proximité d'un seuil de l'ouverture de la construction (voire en butée contre ce seuil), ceci en position de fermeture du dispositif de fermeture 1.

Selon un deuxième mode de réalisation de ce premier type de réalisation, ce dispositif de fermeture 1 est constitué par une porte de garage de type sectionnelle. Un tel dispositif de fermeture 1 comporte, alors, un tablier 2 (plus particulièrement un tablier de fermeture) qui comporte une pluralité de portions (20; 20') articulées deux à deux par l'intermédiaire de moyens d'articulation 21. Chacune de ces portions (20 ; 20') est, alors usuellement, dénommée section. Ce tablier 2 comporte, en particulier, une portion finale 20 (usuellement dénommée section finale) destinée à venir se positionner à proximité d'un seuil de l'ouverture de la construction (voire en butée contre ce seuil), ceci en position de fermeture de ce dispositif de fermeture 1.

Selon un deuxième type de réalisation, l'invention concerne un dispositif d'occultation 1 qui peut être constitué par un volet roulant qui complète une porte, une fenêtre, une porte-fenêtre ou analogue laquelle referme une ouverture que comporte la construction.

Un tel dispositif d'occultation 1 comporte, alors, un tablier 2 (plus particulièrement un tablier d'occultation) qui occulte ou assombrit l'intérieur d'une pièce de cette construction. Ce tablier 2 comporte une pluralité de portions (20 ; 20') articulées deux à deux par l'intermédiaire de moyens d'articulation 21. Chacune de ces portions (20 ; 20') est, en fait, constituée par une lame de tablier de volet roulant. Ce tablier 2 comporte, en particulier, une portion finale 20 (usuellement dénommée lame finale) destinée à venir se positionner à proximité d'un seuil de l'ouverture de la construction (voire en butée contre ce seuil), ceci en position de fermeture de ce dispositif d'occultation 2.

Quel que soit le type de réalisation, le tablier 2 (selon le cas de fermeture ou d'occultation) peut comporter au moins une cavité interne 22.

A ce propos, on observera que c'est, plus particulièrement, la partie inférieure du panneau rigide ou la portion finale 20 (notamment la section finale 20 ou la lame finale 20) du tablier 2 qui comporte, alors, une telle cavité interne 22.

Une telle cavité interne 22 s'étend sur une partie au moins de la longueur du tablier 2 (plus particulièrement de la longueur de la partie inférieure du panneau rigide ou de la portion finale 20 de ce tablier 2) et/ou débouche latéralement par rapport à ce tablier 2.

Selon l'invention, le dispositif de fermeture ou d'occultation 2 comporte au moins un système anti-effraction 3.

A ce propos, on observera que c'est, en fait, le tablier 2 de ce dispositif de fermeture ou d'occultation 1 (plus particulièrement la partie inférieure du panneau rigide de ce tablier 2 ou la portion finale 20, notamment la section finale 20 ou la lame finale 20, de ce tablier 2) qui comporte, alors, au moins une partie d'un tel système anti-effraction 3.

Quoi qu'il en soit, un tel système anti-effraction 3 comporte un moyen de blocage 4, que comporte le tablier 2, et qui est mobile en déplacement par rapport à ce tablier 2, ceci entre une position inactive de blocage (figures 2 à 4) et une position active de blocage (figures 5 à 7).

Un tel système anti-effraction 3 comporte, également, au moins un moyen de blocage complémentaire 5, que comporte le tablier 2, qui, d'une part et en position inactive de blocage dudit moyen de blocage 4 (figures 2 à 4), est mobile en déplacement (plus particulièrement en rotation) par rapport à ce tablier 2, ne coopère pas avec ce moyen de blocage 4, et adopte une position inactive de blocage, et qui, d'autre part et uniquement en position active de blocage dudit moyen de blocage 4 (figures 5 à 7), coopère avec ce moyen de blocage 4 et adopte une position active de blocage.

Un tel système anti-effraction 3 comporte, aussi, un moyen d'actionnement 6, que comporte le tablier 2, et qui est pour actionner le déplacement du moyen de blocage 4 de la position inactive de blocage (figures 2 à 4) à la position active de blocage (figures 5 à 7), ceci en cas d'effraction.

Un tel système anti-effraction 3 comporte, de plus, au moins un moyen d'immobilisation 7, que comporte le tablier 2, qui est mobile en déplacement (plus particulièrement en rotation) par rapport à ce tablier 2, qui est solidaire en déplacement (plus particulièrement en rotation) dudit au moins un moyen de blocage complémentaire 5, et qui, en position active de blocage dudit moyen de blocage 4, adopte une position active d'immobilisation (figures 5 à 7).

Finalement, un tel système anti-effraction 3 comporte au moins un moyen d'immobilisation complémentaire 8, qui est destiné à être rendu solidaire fixement de la construction (plus particulièrement de la maçonnerie de cette construction), et qui coopère, chacun, avec ledit au moins un moyen d'immobilisation 7.

Tel que mentionné ci-dessus, le tablier 2 (plus particulièrement la partie inférieure du panneau rigide de ce tablier 2 ou la portion finale 20, notamment la section finale 20 ou la lame finale 20, de ce tablier 2) comporte au moins une cavité interne 22.

Aussi et selon une autre caractéristique, c'est à l'intérieur d'une telle cavité 22 que sont logés au moins ledit moyen de blocage 4 et ledit au moins un moyen de blocage complémentaire 5.

Par contre, ledit au moins un moyen d'immobilisation 7 et/ou ledit au moins un moyen d'immobilisation complémentaire 8 s'étendent à l'extérieur du tablier 2 et/ou latéralement par rapport à ce tablier 2.

Encore une autre caractéristique concerne le fait que le dispositif de fermeture ou d'occultation 1 (plus particulièrement le tablier 2 de ce dispositif 1) comporte un organe élastique 9, qui comporte le moyen de blocage 4, qui est solidaire fixement du tablier 2, et qui coopère avec le moyen d'actionnement 6, ceci pour actionner le déplacement de ce moyen de blocage 4 et/ou de ce moyen d'actionnement 6.

En fait, la coopération de l'organe élastique 9 avec ce moyen d'actionnement 6 permet, en cas de tentative d'effraction par action (soulèvement) exercée sous le tablier 2 (notamment sur le moyen d'actionnement 6 que comporte ce tablier 2), d'actionner le déplacement du moyen de blocage 4 de la position inactive de blocage (figures 2 à 4) à la position active de blocage (figures 5 à 7), ceci en provoquant la déformation de cet organe élastique 9 ce qui a pour effet de provoquer le passage du moyen de blocage 4 (que comporte cet organe élastique 9) de la position inactive de blocage (figures 2 à 4) à la position active de blocage (figures 5 à 7).

De manière alternative ou (et de préférence) additionnelle, cet organe élastique 9 coopère, également, avec le moyen d'actionnement 6 pour actionner le déplacement de ce moyen d'actionnement 6, ceci après une tentative d'effraction et/ou après l'interruption de l'action exercée sous le tablier 2. Cette coopération permet, alors, après une tentative d'effraction et/ou après l'interruption de l'action exercée sous le tablier 2, à cet organe élastique 9 de rappeler ce moyen d'actionnement 6 dans sa position initiale (correspondant à celle adoptée en l'absence d'une telle tentative d'effraction ou d'une telle action).

Quoi qu'il en soit, cet organe élastique 9 peut être constitué par une tige élastique 90 qui comporte, d'une part, une extrémité fixe 91 qui est rendue solidaire fixement du tablier 2, d'autre part, une extrémité libre 92 qui coopère avec le moyen d'actionnement 6 et, d'autre part encore, une partie intermédiaire 93, qui s'étend entre l'extrémité fixe 91 et l'extrémité libre 92, et qui comporte le moyen de blocage 4.

A ce propos, on observera que ce moyen de blocage 4 est, avantageusement, constitué par une déformation (plus particulièrement une ondulation, une bosse, un ergot ou analogue) de la tige élastique 90, plus particulièrement de la partie intermédiaire 93 de cette tige élastique 9.

Tel que visible sur les figures en annexe, un tel organe élastique 9 est, au moins en partie, positionné à l'intérieur de ladite au moins une cavité interne 22 que comporte le tablier 2.

Une autre caractéristique (notamment visible sur les figures 4 et 7) concerne le fait que le panneau rigide ou la portion finale 20 du tablier 2 comporte un fond 25 qui comporte une fente 26 au travers de laquelle s'étend au moins une partie de l'organe élastique 9, ceci pour être rendu solidaire du tablier 2 (notamment du panneau rigide ou de la portion finale 20 de ce tablier 2) ainsi que pour coopérer avec le moyen d'actionnement 6. C'est, également, au travers de cette fente 26 que se déplace cet organe élastique 9, notamment en cas d'effraction et/ou d'action exercée sous le tablier 2, ceci sous l'impulsion de ce moyen d'actionnement 6, voire en cas de rappel de ce moyen d'actionnement 6 par cet organe élastique 9.

Une caractéristique additionnelle concerne le fait que le dispositif de fermeture ou d'occultation 1 (plus particulièrement son tablier 2) comporte une roue 10, qui est mobile en rotation autour d'un axe ainsi que par rapport au tablier 2, et qui comporte ledit au moins un moyen de blocage complémentaire 5.

Telle que visible sur les figures en annexe, cette roue 10 est positionnée à l'intérieur de ladite au moins une cavité interne 22 que comporte le tablier 2.

De plus, ledit au moins un moyen de blocage complémentaire 5 est constitué, chacun, par une encoche 50 ou par une dent.

En fait, le système anti-effraction 3 comporte une pluralité de moyens de blocage complémentaire 5 qui sont constitués, chacun, par une telle encoche 50 ou par une telle dent de sorte que ladite roue 10 est constituée par une roue dentée.

Une autre caractéristique concerne le fait que le dispositif de fermeture ou d'occultation 1 (plus particulièrement son tablier 2) comporte un galet 11, qui est mobile en rotation autour d'un axe ainsi que par rapport au tablier 2, et qui comporte ledit au moins un moyen d'immobilisation 7.

A ce propos, on observera que ledit galet 11 s'étend latéralement par rapport au tablier 2 et/ou extérieurement à ce tablier 2.

De plus, l'axe autour duquel ce galet 11 est mobile en rotation, est au mois parallèle à (voire, et de préférence, confondu avec) l'axe autour duquel la roue 10 est mobile en rotation.

De plus, ledit au moins un moyen d'immobilisation 7 est constitué, chacun, par une dent 70 ou par une encoche.

En fait, le système anti-effraction 3 comporte une pluralité de moyens d'immobilisation 7 qui sont constitués, chacun, par une telle dent 70 ou par une telle encoche de sorte que ledit galet 11 est constitué par un galet denté.

Tel que mentionné ci-dessus, ledit au moins un moyen d'immobilisation 7 est solidaire en déplacement (plus particulièrement en rotation) dudit au moins un moyen de blocage complémentaire 5.

A ce propos, on observera que le dispositif de fermeture ou d'occultation 1 (plus particulièrement son tablier 2) comporte un arbre de transmission 12 qui est solidaire en déplacement (plus particulièrement en rotation) dudit au moins un moyen de blocage complémentaire 5 ainsi que dudit au moins un moyen d'immobilisation 7.

En fait, cet arbre de transmission 12 est solidaire en déplacement (plus particulièrement en rotation) de la roue 10 (qui comporte ledit au moins un moyen de blocage complémentaire 5) ainsi que du galet 11 (qui comporte ledit au moins un moyen d'immobilisation 7).

Cet arbre de transmission 12 est mobile en rotation autour d'un axe ainsi que par rapport au tablier 2.

De plus, l'axe autour duquel cet arbre de transmission 12 est mobile en rotation, est au mois parallèle à (voire, et de préférence, confondu avec) l'axe autour duquel la roue 10 est mobile en rotation et/ou l'axe autour duquel le galet 11 est mobile en rotation.

De manière additionnelle, le dispositif de fermeture ou d'occultation 1 (notamment son tablier 2) peut, encore, comporter un support 13 qui est solidaire fixement du tablier 2, plus particulièrement de la partie inférieure du panneau rigide ou de la portion finale 20 (notamment de la section finale 20 ou de la lame finale 20) de ce tablier 2.

Selon un premier mode de réalisation, un tel support 13 peut être constitué par une paroi latérale que comporte le tablier 2.

Cependant et selon un autre mode de réalisation illustré sur les figures en annexe, un tel support 13 adopte la forme d'un insert qui est au moins en partie engagé (de préférence de manière serrée) à l'intérieur de la cavité interne 22 du tablier 2, plus particulièrement au niveau d'une extrémité latérale de ce tablier 2.

Un tel support 13 peut comporter des moyens de réception 130 de l'organe élastique 9, plus particulièrement de l'extrémité fixe 91 de la tige élastique 90 qui constitue cet organe élastique 9.

De tels moyens de réception 130 peuvent adopter la forme d'un orifice ou d'un logement. La forme et/ou les dimensions, d'une part, d'un tel orifice ou d'un tel logement et, d'autre part, de l'organe élastique 9 (plus particulièrement de l'extrémité fixe 91 de la tige élastique 90 de cet organe élastique 9) sont définies pour assurer un montage fixe de cet organe élastique 9 (plus particulièrement de l'extrémité fixe 91 de la tige élastique 90) sur ledit support 13.

De manière alternative ou (et de préférence) additionnelle, un tel support 13 comporte des moyens de réception 131 dudit au moins un moyen de blocage complémentaire 5 et/ou de la roue 10 qui comporte ledit au moins un moyen de blocage complémentaire 5.

De tels moyens de réception 131 peuvent, là encore, adopter la forme d'un orifice ou d'un logement. La forme et/ou les dimensions, d'une part, d'un tel orifice ou d'un tel logement et, d'autre part, dudit au moins un moyen de blocage complémentaire 5 et/ou de la roue 10 sont définies pour autoriser une libre rotation, à l'intérieur de cet orifice ou de ce logement, dudit au moins un moyen de blocage complémentaire 5 et/ou de cette roue 10.

De manière alternative ou (et de préférence) additionnelle, un tel support 13 comporte des moyens de réception 132 de l'arbre de transmission 12.

De tels moyens de réception 132 peuvent, là aussi, adopter la forme d'un orifice ou d'un logement. La forme et/ou les dimensions, d'une part, d'un tel orifice ou d'un tel logement et, d'autre part, de l'arbre de transmission 12 sont définies pour autoriser une libre rotation dudit arbre de transmission 12 à l'intérieur de cet orifice ou de ce logement.

A ce propos, on observera qu'un tel support 13 adopte, alors, plus particulièrement, la forme d'un palier configuré pour la réception en rotation dudit arbre de transmission 12.

Une autre caractéristique concerne le fait que, d'une part, les moyens de réception 131 dudit au moins un moyen de blocage complémentaire 5 et/ou de la roue 10 et, d'autre part, les moyens de réception 132 de l'arbre de transmission 12 s'étendent, chacun, selon un axe, ces axes étant, de préférence, confondus.

Encore une autre caractéristique consiste en ce que le dispositif de fermeture ou d'occultation 1 comporte au moins une crémaillère 14 qui comporte ledit au moins un moyen d'immobilisation complémentaire 8.

Une telle crémaillère 14 est destinée à être rendue solidaire de la construction, plus particulièrement de la maçonnerie de cette construction.

En ce qui concerne ledit au moins un moyen d'immobilisation complémentaire 8, celui-ci est constitué, chacun, par une encoche, par une ouverture 80 (notamment par une découpe) ou par une dent.

Ainsi, lorsque ledit au moins un moyen d'immobilisation 7 est constitué, chacun, par une dent 70, respectivement par une encoche, ledit au moins un moyen d'immobilisation complémentaire 8 est, alors, constitué, chacun, par une encoche, par une ouverture 80 (notamment par une découpe) ou par une dent, respectivement par une dent.

Une caractéristique additionnelle concerne le fait que le dispositif de fermeture ou d'occultation 1 comporte, aussi, au moins une coulisse (non représentée), qui est destinée à être rendue solidaire fixement de la construction (plus particulièrement de la maçonnerie de cette construction), et à l'intérieur de laquelle est localisé ledit au moins un moyen d'immobilisation 7 et/ou ledit au moins un moyen d'immobilisation complémentaire 8.

C'est, plus particulièrement, à l'intérieur d'une telle coulisse que se déplace ledit au moins un moyen d'immobilisation 7 et/ou le galet 11 qui comporte ledit au moins un moyen d'immobilisation 7.

C'est, également, à l'intérieur d'une telle coulisse qu'est implanté(e) ledit au moins un moyen d'immobilisation complémentaire 8 et/ou la crémaillère 14 qui comporte ledit au moins un moyen d'immobilisation complémentaire 8.

De manière additionnelle, l'extrémité latérale du tablier 2 peut, également, être localisée (notamment de manière mobile) à l'intérieur d'une telle coulisse.

Tel que mentionné ci-dessus, le dispositif de fermeture ou d'occultation 1 comporte un moyen d'actionnement 6.

A ce propos, on observera que ce dispositif de fermeture ou d'occultation 1 (plus particulièrement son tablier 2) comporte, alors, d'une part, une barre palpeuse 15 qui constitue au moins en partie le moyen d'actionnement 6 et, d'autre part, des moyens de montage en déplacement 16 de cette barre palpeuse 15 par rapport au tablier 2.

En fait, de tels moyens de montage en déplacement 16 sont, plus particulièrement, configurés pour assurer un montage en déplacement de cette barre palpeuse 15 sur ce tablier 2, plus particulièrement sur la portion finale 20 (section finale ou lame finale) de ce tablier 2.

En outre, de tels moyens de montage en déplacement 16 sont configurés pour permettre un déplacement de cette barre palpeuse 15 selon une direction parallèle à un plan selon lequel s'étend le panneau rigide ou la portion finale 20 (notamment la section finale 20 ou la lame finale 20) du tablier 2 et/ou selon une direction perpendiculaire à un bord longitudinal que comporte la partie inférieure de ce panneau rigide ou cette portion finale 20, plus particulièrement que comporte l'extrémité inférieure de cette partie inférieure du panneau rigide ou de cette portion finale 20.

Telle que visible sur les figures en annexe, cette barre palpeuse 15 adopte la forme d'une lame 150 qui comporte deux bords longitudinaux 151 chacun équipé d'un retour 152. Tel(le) que visible sur les figures 4 et 7, le panneau rigide ou la portion finale 20 comporte, alors, deux parois longitudinales 23 parallèles qui présentent, chacune, à proximité de son extrémité libre, une gorge 24 pour la réception, de manière libre en déplacement à l'intérieur d'une telle gorge 24, d'un retour 152 de la barre palpeuse 15. Les moyens de montage en déplacement 16 sont, alors, constitués par les retours 152 de la barre palpeuse 15 et par les gorges 24 du panneau rigide ou de la portion finale 20.

Finalement, le dispositif de fermeture ou d'occultation 1 comporte des moyens d'entraînement 17 du tablier 2, ces moyens d'entraînement 17 étant configurés pour entraîner ledit tablier 2 en déplacement, ceci entre ladite position d'ouverture et ladite position de fermeture ou d'occultation.

Selon un mode de réalisation préféré, ces moyens d'entraînement 17 sont de type motorisé.

En fait, c'est, plus particulièrement, le tablier 2 de ce dispositif de fermeture ou d'occultation qui comporte de tels moyens d'entraînement 17.

A ce propos, on observera que ces moyens d'entraînement motorisés 17 sont, au moins en partie, logés à l'intérieur de la cavité interne 22 que comporte le tablier 2, plus particulièrement à l'intérieur de la cavité interne 22 que comporte le panneau rigide ou la portion finale 20 (notamment la section finale 20 ou la lame finale 20) de ce tablier 2.

De tels moyens d'entraînement motorisés 17 comportent un moteur 170 qui est implanté à l'intérieur de la cavité 22 du tablier 2, plus particulièrement à l'intérieur de la cavité interne 22 que comporte le panneau rigide ou la portion finale 20 (notamment la section finale 20 ou la lame finale 20) de ce tablier 2.

Un tel moteur 170 comporte, d'une part, un stator rendu solidaire fixement du tablier 2 (plus particulièrement du panneau rigide ou de la portion finale 20) et, d'autre part, un rotor mobile en rotation par rapport au stator, plus particulièrement à l'intérieur de ce stator.

Ces moyens d'entraînement motorisés 17 comportent, encore, un arbre de transmission 171 qui est en prise avec le moteur 170 (plus particulièrement avec le rotor de ce moteur 170), ceci de manière directe ou de manière indirecte.

Ainsi et selon un mode de réalisation préféré illustré sur les figures en annexe, les moyens d'entraînement motorisés 17 comportent, encore, un train d'engrenages 172 qui comporte, d'une part, un premier engrenage qui est solidaire en rotation du rotor du moteur 170 et, d'autre part, un deuxième engrenage, qui est solidaire en rotation de l'arbre de transmission 171, et qui est engrené avec le premier engrenage, ceci pour un arbre de transmission 171 en prise indirecte avec le moteur 170.

Tel que visible sur les figures en annexe, cet arbre de transmission 171 est en prise ou (et de préférence) est confondu avec l'arbre de transmission 12 mentionné ci-dessus.

Cet arbre de transmission 171 est, donc, en prise avec ledit au moins un moyen d'immobilisation 7, plus particulièrement avec le galet 11 qui comporte ledit au moins un moyen d'immobilisation 7. Ceci permet, de manière avantageuse, aux moyens d'entraînement motorisés 17 d'entraîner ledit au moins un moyen d'immobilisation 7 et/ou le galet 11 (qui comporte ledit au moins un moyen d'immobilisation 7), ceci pour assurer l'entraînement du tablier 2 et, donc, son déplacement entre les positions d'ouverture et de fermeture.

## Revendications

1. Dispositif de fermeture ou d'occultation (1) pour une construction, ce dispositif (1) comporte, d'une part, un tablier (2) et, d'autre part, au moins un système anti-effraction (3) qui comporte :
- un moyen de blocage (4), que comporte le tablier (2), qui est mobile en déplacement par rapport à ce tablier (2), ceci entre une position inactive de blocage et une position active de blocage ;
- au moins un moyen de blocage complémentaire (5), que comporte le tablier (2), qui, d'une part et en position inactive de blocage dudit moyen de blocage (4), est mobile en déplacement par rapport à ce tablier (2), ne coopère pas avec ce moyen de blocage (4), et adopte une position inactive de blocage, et qui, d'autre part et uniquement en position active de blocage dudit moyen de blocage (4), coopère avec ce moyen de blocage (4) et adopte une position active de blocage ;
- un moyen d'actionnement (6), que comporte le tablier (2), et qui est pour actionner le déplacement du moyen de blocage (4) de la position inactive de blocage à la position active de blocage, ceci en cas d'effraction ;
- au moins un moyen d'immobilisation (7), que comporte le tablier (2), qui est mobile en déplacement par rapport à ce tablier (2), qui est solidaire en déplacement dudit au moins un moyen de blocage complémentaire (5), et qui, en position active de blocage dudit moyen de blocage (4), adopte une position active d'immobilisation ;
- au moins un moyen d'immobilisation complémentaire (8), qui est destiné à être rendu solidaire fixement de la construction, et qui coopère, chacun, avec ledit au moins un moyen d'immobilisation (7).

2. Dispositif de fermeture ou d'occultation (1) selon la revendication 1, **caractérisé par le fait que** le tablier (2) comporte au moins une cavité interne (22) à l'intérieur de laquelle sont logés au moins ledit moyen de blocage (4) et ledit au moins un moyen de blocage complémentaire (5).

3. Dispositif de fermeture ou d'occultation (1) selon l'une quelconque des revendications 1 ou 2, **caractérisé par le fait que** ledit au moins un moyen d'immobilisation (7) et/ou ledit au moins un moyen d'immobilisation complémentaire (8) s'étendent à l'extérieur du tablier (2) et/ou latéralement par rapport à ce tablier (2).

4. Dispositif de fermeture ou d'occultation (1) selon l'une quelconque des revendications précédentes, **caractérisé par le fait qu'**il comporte un organe élastique (9), qui comporte le moyen de blocage (4), qui est solidaire fixement du tablier (2), et qui coopère avec le moyen d'actionnement (6), ceci pour actionner le déplacement de ce moyen de blocage (4) et/ou de ce moyen d'actionnement (6).

5. Dispositif de fermeture ou d'occultation (1) selon la revendication 4, **caractérisé par le fait que** l'organe élastique (9) est constitué par une tige élastique (90) qui comporte, d'une part, une extrémité fixe (91) qui est rendue solidaire fixement du tablier (2), d'autre part, une extrémité libre (92) qui coopère avec le moyen d'actionnement (6) et, d'autre part encore, une partie intermédiaire (93), qui s'étend entre l'extrémité fixe (91) et l'extrémité libre (92), et qui comporte le moyen de blocage (4).

6. Dispositif de fermeture ou d'occultation (1) selon l'une quelconque des revendications précédentes, **caractérisé par le fait qu'**il comporte une roue (10), qui est mobile en rotation autour d'un axe ainsi que par rapport au tablier (2), et qui comporte ledit au moins un moyen de blocage complémentaire (5).

7. Dispositif de fermeture ou d'occultation (1) selon l'une quelconque des revendications précédentes, **caractérisé par le fait que** ledit au moins un moyen de blocage complémentaire (5) est constitué, chacun, par une encoche (50) ou par une dent.

8. Dispositif de fermeture ou d'occultation (1) selon l'une quelconque des revendications précédentes, **caractérisé par le fait qu'**il comporte un galet (11), qui est mobile en rotation autour d'un axe ainsi que par rapport au tablier (2), et qui comporte ledit au moins un moyen d'immobilisation (7).

9. Dispositif de fermeture ou d'occultation (1) selon l'une quelconque des revendications précédentes, **caractérisé par le fait qu'**il comporte au moins une crémaillère (14) qui comporte ledit au moins un moyen d'immobilisation complémentaire (8) .

10. Dispositif de fermeture ou d'occultation (1) selon l'une quelconque des revendications précédentes, **caractérisé par le fait que** ledit au moins un moyen d'immobilisation (7) est constitué, chacun, par une dent (70), respectivement par une encoche, tandis que ledit au moins un moyen d'immobilisation complémentaire (8) est constitué, chacun, par une encoche, par une ouverture (80) ou par une dent, respectivement par une dent.

11. Dispositif de fermeture ou d'occultation (1) selon l'une quelconque des revendications précédentes, **caractérisé par le fait qu'**il comporte un arbre de transmission (12) qui est solidaire en déplacement dudit au moins un moyen de blocage complémentaire (5) et dudit au moins un moyen d'immobilisation (7) .

12. Dispositif de fermeture ou d'occultation (1) selon l'une quelconque des revendications précédentes, **caractérisé par le fait qu'**il comporte un support (13), qui est solidaire fixement du tablier (2), et qui comporte des moyens de réception (131) dudit au moins un moyen de blocage complémentaire (5).

13. Dispositif de fermeture ou d'occultation (1) selon les revendications 4 ou 11, **caractérisé par le fait qu'**il comporte un support (13), qui est solidaire fixement du tablier (2), et qui comporte des moyens de réception (132) dudit arbre de transmission (12) ou des moyens de réception (130) de l'organe élastique (9).

14. Dispositif de fermeture ou d'occultation (1) selon l'une quelconque des revendications précédentes, **caractérisé par le fait qu'**il comporte au moins une coulisse, qui est destinée à être rendue solidaire fixement de la construction, et à l'intérieur de laquelle est localisé ledit au moins un moyen d'immobilisation (7) et/ou ledit au moins un moyen d'immobilisation complémentaire (8).

15. Dispositif de fermeture ou d'occultation (1) selon l'une quelconque des revendications précédentes, **caractérisé par le fait qu'**il comporte, d'une part, une barre palpeuse (15) qui constitue au moins en partie le moyen d'actionnement (6) et, d'autre part, des moyens de montage en déplacement (16) de cette barre palpeuse (15) par rapport au tablier (2), plus particulièrement sur ce tablier (2).

## Patentansprüche

1. Verschluss- oder Verdeckvorrichtung (1) für ein Bauwerk, wobei die Vorrichtung (1) einerseits einen Panzer (2) und andererseits wenigstens ein Einbruchsicherungssystem (3) aufweist, das Folgendes aufweist:
- eine Verriegelungselement (4), das im Panzer (2) umfasst ist und das bei einer Verschiebung bezüglich dieses Panzers (2) zwischen einer inaktiven Verriegelungsposition und einer aktiven Verriegelungsposition bewegbar ist;
- wenigstens ein komplementäres Verriegelungselement (5), das im Panzer (2) umfasst ist und das einerseits und in der inaktiven Verriegelungsposition des Verriegelungselements (4) bei einer Verschiebung bezüglich dieses Panzers (2) bewegbar ist, nicht mit dem Verriegelungselement (4) zusammenwirkt und eine inaktive Verriegelungsposition einnimmt, und das andererseits und ausschließlich in der aktiven Verriegelungsposition des Verriegelungselements (4) mit dem Verriegelungselement (4) zusammenwirkt eine aktive Verriegelungsposition einnimmt;
- ein Betätigungselement (6), das im Panzer (2) umfasst ist und das zum Betätigen der Verschiebung des Verriegelungselements (4) von der inaktiven Verriegelungsposition in die aktive Verriegelungsposition im Falle eines Einbruchs dient;
- wenigstens ein Blockierungselement (7), das im Panzer (2) umfasst ist und das bei einer Verschiebung bezüglich des Panzers (2) bewegbar ist, das bei der Verschiebung mit dem wenigstens einen komplementären Verriegelungselement (5) fest verbunden ist und das bei der aktiven Verriegelungsposition des Verriegelungselements (4) eine aktive Blockierungsposition einnimmt;
- wenigstens ein komplementäres Blockierungselement (8), das dafür bestimmt ist, mit dem Bauwerk fest verbunden zu werden und das jeweils mit dem wenigstens einen Blockierungselement (7) zusammenwirkt.

2. Verschluss- oder Verdeckvorrichtung (1) nach Anspruch 1, **dadurch gekennzeichnet, dass** der Panzer (2) wenigstens einen inneren Hohlraum (22) aufweist, in dessen Inneren wenigstens das Verriegelungselement (4) und das wenigstens eine komplementäre Verriegelungselement (5) aufgenommen sind.

3. Verschluss- oder Verdeckvorrichtung (1) nach einem der Ansprüche 1 oder 2, **dadurch gekennzeichnet, dass** sich das wenigstens eine Blockierungselement (7) und/oder das wenigstens eine komplementäre Blockierungselement (8) außerhalb des Panzers (2) und/oder seitlich bezüglich des Panzers (2) erstreckt.

4. Verschluss- oder Verdeckvorrichtung (1) nach einem der vorhergehenden Ansprüche, **dadurch gekennzeichnet, dass** sie ein elastisches Mittel (9) aufweist, das das Verriegelungselement (4) aufweist, das mit dem Panzer (2) fest verbunden ist und das mit dem Betätigungselement (6) zum Betätigen der Verschiebung des Verriegelungselements (4) und/oder des Betätigungselements (6) zusammenwirkt.

5. Verschluss- oder Verdeckvorrichtung (1) nach Anspruch 4, **dadurch gekennzeichnet, dass** das elastische Element (9) durch eine elastische Stange (90) ausgebildet ist, die einerseits ein festes Ende (91), das mit dem Panzer (2) fest verbunden ist, andererseits ein freies Ende (92), das mit dem Betätigungselement (6) zusammenwirkt, und wiederum ein Zwischenteil (93) aufweist, das sich zwischen dem festen Ende (91) und dem freien Ende (92) erstreckt und das das Verriegelungselement (4) aufweist.

6. Verschluss- oder Verdeckvorrichtung (1) nach einem der vorhergehenden Ansprüche, **dadurch gekennzeichnet, dass** sie ein Rad (10) aufweist, das um eine Achse herum sowie bezüglich des Panzers (2) drehbeweglich ist und das das wenigstens eine komplementäre Verriegelungselement (5) aufweist.

7. Verschluss- oder Verdeckvorrichtung (1) nach einem der vorhergehenden Ansprüche, **dadurch gekennzeichnet, dass** das wenigstens eine komplementäre Verriegelungselement (5) jeweils durch eine Kerbe (50) oder einen Zacken ausgebildet ist.

8. Verschluss- oder Verdeckvorrichtung (1) nach einem der vorhergehenden Ansprüche, **dadurch gekennzeichnet, dass** sie eine Rolle (11) aufweist, die um eine Achse herum sowie bezüglich des Panzers (2) drehbeweglich ist und die das wenigstens eine Blockierungselement (7) aufweist.

9. Verschluss- oder Verdeckvorrichtung (1) nach einem der vorhergehenden Ansprüche, **dadurch gekennzeichnet, dass** sie wenigstens eine Zahnstange (14) aufweist, die das wenigstens eine komplementäre Blockierungselement (8) aufweist.

10. Verschluss- oder Verdeckvorrichtung (1) nach einem der vorhergehenden Ansprüche, **dadurch gekennzeichnet, dass** das wenigstens eine Blockierungselement (7) jeweils durch einen Zacken (70) beziehungsweise eine Kerbe ausgebildet ist, während das wenigstens eine komplementäre Blockierungselement (8) durch jeweils eine Kerbe, durch eine Öffnung (80) oder durch einen Zacken, beziehungsweise durch einen Zacken, ausgebildet ist.

11. Verschluss- oder Verdeckvorrichtung (1) nach einem der vorhergehenden Ansprüche, **dadurch gekennzeichnet, dass** sie eine Getriebewelle (12) aufweist, die bei einer Verschiebung mit dem wenigstens einen komplementären Verriegelungselement (5) und dem wenigstens einen Blockierungselement (7) fest verbunden ist.

12. Verschluss- oder Verdeckvorrichtung (1) nach einem der vorhergehenden Ansprüche, **dadurch gekennzeichnet, dass** sie eine Stütze (13) aufweist, die mit dem Panzer (2) fest verbunden ist und die Aufnahmeelemente (131) des wenigstens einen komplementären Verriegelungselements (5) aufweist.

13. Verschluss- oder Verdeckvorrichtung (1) nach einem der Ansprüche 4 oder 11, **dadurch gekennzeichnet, dass** sie eine Stütze (13) aufweist, die mit dem Panzer (2) fest verbunden ist und die Aufnahmeelemente (132) der Getriebewelle (12) oder Aufnahmeelemente (130) des elastischen Mittels (9) aufweist.

14. Verschluss- oder Verdeckvorrichtung (1) nach einem der vorhergehenden Ansprüche, **dadurch gekennzeichnet, dass** sie wenigstens eine Gleitschiene aufweist, die dafür bestimmt ist, mit dem Gebäude fest verbunden zu sein, und wobei sich in ihrem Inneren das wenigstens eine Blockierungselement (7) und/oder das wenigstens eine komplementäre Blockierungselement (8) befindet.

15. Verschluss- oder Verdeckvorrichtung (1) nach einem der vorhergehenden Ansprüche, **dadurch gekennzeichnet, dass** sie einerseits eine Schaltleiste (15), die wenigstens teilweise das Betätigungselement (6) ausbildet, und andererseits Montageelemente zum Verschieben (16) dieser Schaltleiste (15) bezüglich des Panzers (2), insbesondere auf diesen Panzer (2), umfasst.

## Claims

1. Closing or concealing device (1) for a building, said device (1) comprising both a shutter (2) and at least one anti-break-in system (3), comprising:
- a locking means (4), which the shutter (2) comprises, and which is movable relative to said shutter (2) between an inactive locking position and an active locking position;
- at least one complementary locking means (5), which the shutter (2) comprises, and which, on the one hand and in the inactive locking position of said locking means (4), is movable relative to said shutter (2), does not cooperate with said locking means (4) and adopts an inactive locking position, and which, on the other hand and only in the active locking position of said locking means (4), cooperates with said locking means (4) and adopts an active locking position;
- an actuating means (6), which the shutter (2) comprises, and which is intended for actuating the movement of the locking means (4) from the inactive locking position to the active locking position in the event of a break-in;
- at least one immobilization means (7), which the shutter (2) comprises, and which is movable relative to said shutter (2), is secured to said at least one complementary locking means (5) for movement therewith, and, in the active locking position of said locking means (4), adopts an active immobilization position;
- at least one complementary immobilization means (8) which is intended to be secured to the building, and which cooperates, in each case, with said at least one immobilization means (7).

2. Closing or concealing device (1) according to claim 1, **characterized in that** the shutter (2) comprises at least one internal cavity (22) inside which at least said locking means (4) and said at least one complementary locking means (5) are housed.

3. Closing or concealing device (1) according to either claim 1 or claim 2, **characterized in that** said at least one immobilization means (7) and/or said at least one complementary immobilization means (8) extend outside the shutter (2) and/or laterally with respect to said shutter (2).

4. Closing or concealing device (1) according to any of the preceding claims, **characterized in that** it comprises a resilient member (9) which comprises the locking means (4), is secured to the shutter (2), and cooperates with the actuating means (6) in order to actuate the movement of said locking means (4) and/or said actuating means (6).

5. Closing or concealing device (1) according to claim 4, **characterized in that** the resilient member (9) consists of a resilient rod (90) which comprises, on the one hand, a fixed end (91) which is secured to the shutter (2), on the other hand, a free end (92) which cooperates with the actuating means (6) and, on the other hand again, an intermediate part (93) which extends between the fixed end (91) and the free end (92) and which comprises the locking means (4).

6. Closing or concealing device (1) according to any of the preceding claims, **characterized in that** it comprises a wheel (10) which is rotatable about an axis and relative to the shutter (2), and which comprises said at least one complementary locking means (5).

7. Closing or concealing device (1) according to any of the preceding claims, **characterized in that** said at least one complementary locking means (5) in each case consists of a notch (50) or a tooth.

8. Closing or concealing device (1) according to any of the preceding claims, **characterized in that** it comprises a roller (11) which is rotatable about an axis and relative to the shutter (2), and which comprises said at least one immobilization means (7).

9. Closing or concealing device (1) according to any of the preceding claims, **characterized in that** it comprises at least one rack (14) which comprises said at least one complementary immobilization means (8).

10. Closing or concealing device (1) according to any of the preceding claims, **characterized in that** said at least one immobilization means (7) in each case consists of a tooth (70), alternatively a notch, while said at least one complementary immobilization means (8) in each case consists of a notch, an opening (80) or a tooth, alternatively a tooth.

11. Closing or concealing device (1) according to any of the preceding claims, **characterized in that** it comprises a transmission shaft (12) which is secured to said at least one complementary locking means (5) and said at least one immobilization means (7) for movement therewith.

12. Closing or concealing device (1) according to any of the preceding claims, **characterized in that** it comprises a support (13) which is secured to the shutter (2), and which comprises means (131) for receiving said at least one complementary locking means (5).

13. Closing or concealing device (1) according to claims 4 or 11, **characterized in that** it comprises a support (13) which is secured to the shutter (2), and which comprises means (132) for receiving said transmission shaft (12) or means (130) for receiving the resilient member (9).

14. Closing or concealing device (1) according to any of the preceding claims, **characterized in that** it comprises at least one slide which is intended to be secured to the building, and inside of which is located said at least one immobilization means (7) and/or said at least one complementary immobilization means (8).

15. Closing or concealing device (1) according to any of the preceding claims, **characterized in that** it comprises, on the one hand, a safety edge (15) which at least partly constitutes the actuating means (6) and, on the other hand, means (16) for movably mounting said safety edge (15) relative to the shutter (2), more particularly on said shutter (2).
